# EUROPÄISCHE PATENTSCHRIFT

(11) **EP 0 188 730 B1**
(45) Veröffentlichungstag und Bekanntmachung des Hinweises auf die Patenterteilung: **15.03.1989**
(21) Anmeldenummer: 85115807.1
(22) Anmeldetag: 11.12.1985
(51) Int. Cl.: F04B 43/06

(54) **Membranpumpe mit hydraulisch angetriebener Rollmembran**
Diaphragm pump with a hydraulically actuated rolling membrane
Pompe à disphragme à diaphragme roulant actionné hydrauliquement

(30) Priorität: 21.12.1984 DE 3446914
(43) Veröffentlichungstag der Anmeldung: 30.07.1986
(73) Patentinhaber: LEWA Herbert Ott GmbH + Co., 71229 Leonberg (DE)
(72) Erfinder: Fritsch, Horst, Dipl.-Ing., D-7250 Leonberg (DE)
(74) Vertreter: Zeitler, Giselher, Dipl.-Ing.

(56) Entgegenhaltungen:
- US-A- 3 295 458
- US-A- 3 769 879
- US-A- 3 775 030

## Beschreibung

Die Erfindung betrifft eine Membranpumpe mit einer als Rollmembran ausgebildeten Membran, die einen Förderraum von einem flüssigkeitsgefüllten Druckraum trennt und mit ihrem Umfangsrand fest zwischen einem Gehäusekörper sowie einem Pumpendeckel eingespannt ist, und mit einem oszillierenden Hydraulikkolben, der in einer Bohrung der Gehäusekörpers zwischen dem Druckraum und einem Hydraulikvorratsraum zur Membranbetätigung verschiebbar ist, wobei die Rollmembran sich abwechselnd auf einem durch die Wand des Druckraums gebildeten äußeren Abrollzylinder und einem inneren Abrollzylinder ab- bzw. aufrollt, der durch die Umfangsfläche eines axial im Druckraum verschiebbaren Stützkolbens für die Rollmembran gebildet ist, dessen Stirnfläche mit dem zugeordneten Flächenabschnitt der Rollmembran verbunden ist.

Bei den bekannten Membranpumpen werden unterschiedlich geformte und abgestützte Membranen eingesetzt, wobei in Abhängigkeit von der Membranform und der Art der Abstützung ein maximal zulässiger Förderdruck festgelegt werden kann.

Für Hochdruckmembranpumpen, deren Membrane ausschließlich hydraulisch betätigt werden, gelangen ebene oder vorverformte plattenförmige Flachmembranen zur Anwendung. Diese können entweder aus Kunststoff mit einer Einsatzgrenze bis ca. 350 bar Förderdruck oder aus Metall mit einer Einsatzgrenze bis über 3000 bar Förderdruck bestehen.

Bei den verwendeten Flachmembranen aus Kunststoff ist zwar - im Gegensatz zur Metallmembran - der Vorteil einer hohen Elastizität und damit einer großen Auslenkung gegeben, so daß derartige Kunststoff-Flachmembranen relativ kleine Durchmesser aufweisen. Jedoch ergeben sie immer noch wesentlich größere Pumpenkopfdurchmesser als eine leistungsgleiche Kolbenpumpe. Entsprechend groß ist auch der Preisunterschied zwischen Kolbenpumpe und Membranpumpe.

Es ist daher wünschenswert, in Membranpumpen. insbesondere in solchen für hohe Förderdrücke. Membranformen einzusetzen, die größere Auslenkungen und damit kleinere Durchmesser gestatten als Flachmembranen.

Es ist nun schon eine Membranpumpe der vorstehend genannten Art mit einer als Rollmembran ausgebildeten Membran bekannt (z. B. aus US-A-3 769 879), wobei sich die Rollmembran abwechselnd auf einem durch die Wand des Druckraums gebildeten äußeren Abrollzylinder und einem inneren Abrollzylinder ab- bzw. aufrollt, der durch die Umfangsfläche eines axial im Druckraum verschiebbaren Stützkolbens für die Rollmembran gebildet ist, dessen Stirnfläche mit dem zugeordneten Flächenabschnitt der Rollmembran verbunden ist.

Bei einer derartigen bekannten Rollmembran ist an der Übergangsstelle zwischen äußerem und innerem Abrollzylinder eine sog. Flüssigkeitsabstützung für die Rollmembran vorgesehen. Eine solche Flüssigkeitsabstützung läßt jedoch in nachteiliger Weise unberücksichtigt, daß eine Rollmembran gegen auftretende Druckunterschiede relativ empfindlich ist und daher stets eine ausreichende Abstützung benötigt. Dies gilt besonders für die hintere Begrenzungslage der Rollmembran am Ende des Kolbensaughubes, da in dieser hinteren Begrenzungslage üblicherweise die über das Schnüffelventil der Pumpe bewirkte Leckergänzung und gegebenenfalls auch Entlüftung bzw. Entgasung erfolgt. In diesem Zustand des Nachschnüffelns der Pumpe muß sich aber die Rollmembran in einwandfreier Weise abstützen bzw. an einer geeigneten Stelle anlegen können, da ja das Schnüffelventil erst dann anspricht, wenn eine ausreichende Druckdifferenz zwischen Hydraulikdruckraum und Förderraum vorliegt. Dies bedeutet aber, daß die Rollmembran in diesem Augenblick relativ stark beansprucht wird, wenn sie nicht einwandfrei abgestützt ist. Im Extremfall kann auf die Membran in ihrer hinteren Begrenzungslage eine Druckdifferenz einwirken, die dem vollen Förderdruck der Pumpe, beispielsweise 350 bar, entspricht. Dieser Fall kann dann eintreten, wenn z. B. bei stillstehender Pumpe durch geringfügige Leckage das Druckventil sich im Pumpenarbeitsraum der Systemdruck gleich Förderdruck der Pumpe einstellt. Aus Sicherheitsgründen muß die Rollmembran diese Beanspruchung aber aushalten können.

Wie die Praxis gezeigt hat, ist jedoch die bekannte Flüssigkeitsabstützung nicht in der Lage, die vorgenannten Anforderungen in ausreichender Weise zu erfüllen. Dies hatte zur Folge, daß es bisher nicht gelungen ist, eine Rollmembran in solchen Membranpumpen anzuwenden, bei denen insbesondere höhere Förderdrücke zu bewältigen sind und bei denen somit ein hydraulischer Membranantrieb von Vorteil ist, um einen beidseits der Membran herrschenden ausgeglichenen Druck zu gewährleisten.

Der Erfindung liegt somit die Aufgabe zugrunde, die Membranpumpe der gattungsgemäßen Art zur Beseitigung der geschilderten Nachteile derart auszugestalten, daß die Rollmembran auch in ihrer hinteren Begrenzungslage den dort möglicherweise auftretenden hohen Beanspruchungen, verursacht insbesondere durch große Druckdifferenzen, standhält.

Diese Aufgabe wird durch die Merkmale des Anspruchs 1 gelöst. Vorteilhafte Ausgestaltungen hiervon sind in den weiteren Ansprüchen beschrieben.

Die erfindungsgemäß geschaffene Membranpumpe mit hydraulisch angetriebener Rollmembran eignet sich in vorteilhafter Weise auch für hohe Förderdrücke, wobei in der hinteren Begrenzungslage eine einwandfreie Abstützung der Rollmembran ertolgt ; dadurch ist bei Druckbeaufschlagung auf der Förderseite eine Beschädigung der Rollmembran mit Sicherheit vermieden.

Aufgrund der erfindungsgemäß vorgesehenen vollständig mechanischen Abstützung der Rollmembran in deren hinterer Begrenzungslage ist es möglich, durch das übliche Schnüffelventil die im Druckraum auftretenden geringen Leckagen zu ergänzen, ohne daß die Gefahr besteht, daß die Rollmembran in dieser Lage aufgrund des dann gerade herrschenden Druckunterschiedes beschädigt wird.

Es ist somit eine spaltfreie Anlagefläche für die Rollmembran vorgesehen, die dann, wenn sich die Rollmembran in ihrer hinteren Begrenzungslage befindet, durch die entsprechenden Flächen des Druckraumes und des Stützpilzes für die Rollmembran gebildet ist. Eine derartige Fläche weist selbstverständlich keinerlei Bohrungen auf. Dies ist von besonderer Bedeutung, um im Schnüffelzustand der Pumpe ein Anliegen der Rollmembran an solchen Bohrungen bei einem herrschenden Druckunterschied zu verhindern.

Durch die Erfindung wird es außerdem ermöglicht, wesentlich kleinere Membrandurchmesser einzusetzen. Dies hat den Vorteil einer außerordentlich preisgünstigen Konstruktion, da ein erheblich geringerer Platzbedarf erforderlich ist. Das beruht nicht zuletzt darauf, daß aufgrund der im Vergleich zu einer Flachmembran wesentlich größeren Auslenkung einer Rollmembran der zum Membranantrieb dienende Hydraulikzylinder ebenfalls einen wesentlich kleineren Durchmesser aufweisen kann, so daß hierdurch die druckbeaufschlagte Fläche kleiner wird. Darüber hinaus werden die bei der Pumpe erforderlichen Schraubenkräfte entscheidend verringert. Auch dies trägt wesentlich zur Verbilligung einer Membranpumpe mit Rollmembran bei.

Wie bekannt, stellt eine Rollmembran grundsätzlich eine strumpfförmige Gummimembran dar, die eine außerordentlich große Lebensdauer aufweist, da sie mit großer Häufigkeit auf- und abrollen kann, ohne zu brechen. Die Rollmembran, die aus einem gummiartigen Material hergestellt ist, rollt demgemäß abwechselnd auf dem durch die Wand des Druckraums gebildeten äußeren Abrollzylinder und auf dem inneren Abrollzylinder ab, der durch die Außenumfangsfläche des axial verschiebbaren Stützpilzes gebildet ist. Dieses Auf- und Abrollen der Rollmembran vollzieht sich etwa wie die Bewegung eines Strumpfes oder einer Socke beim An- und Ausziehen.

Durch die Erfindung wird es erstmals möglich, Rollmembranen in solchen Membranpumpen anzuwenden, bei denen insbesondere höhere Förderdrücke zu bewältigen sind und somit ein hydraulischer Membranantrieb von Vorteil ist, um zu gewährleisten, daß beidseits der Membran ein ausgeglichener Druck herrscht.

Bei der erfindungsgemäßen Membranpumpe ist die Ausgestaltung derart getroffen, daß die Stirnflächen des Stützpilzes mit dem zugeordneten Flächenabschnitt der Rollmembran fest verbunden ist. Der innere Abrollzylinder ist so ausgebildet, daß er in der hinteren Begrenzungslage der Rollmembran zusammen mit dem äußeren Abrollzylinder eine völlig spaltfreie Abstützfläche bildet, die an die natürliche Verformungs- und Abrollgeometrie der Rollmembran angepaßt ist.

Damit ist in der hinteren Totpunktlage der Rollmembran eine eindeutige Lagebegrenzung bzw. Abstützung geschaffen, so daß es in dieser hinteren Begrenzungslage der Membran möglich ist, durch das übliche Schnüffelventil die im Druckraum auftretenden geringen Leckagen zu ergänzen, ohne daß die Gefahr besteht, daß die Rollmembran in dieser Lage aufgrund des dann gerade herrschenden Druckunterschiedes beschädigt wird.

Erfindungsgemäß ist weiterhin vorgesehen, daß der Stützpilz in der hinteren Begrenzungslage wenigstens teilweise in einen Druckraumabschnitt kleineren Durchmessers eingetaucht ist, der sich an den den äußeren Abrollzylinder bildenden Druckraumabschnitt größeren Durchmessers unter Bildung einer Abstützschulter für die Rollmembran anschließt.

Hierdurch ist es in weiterer Ausgestaltung der Erfindung ermöglicht, radial verlaufende Strömungskanäle, die in der Umfangswand des Stützpilzes vorgesehen sind und zur Verbindung zwischen Druckraum und Schnüffelventil dienen, derart anzuordnen, daß sie in der hinteren Begrenzungslage vollständig in den Druckraumabschnitt kleineren Durchmessers eingetaucht sind.

Zweckmäßigerweise ist der Anschlag zur Begrenzung der hinteren Lage des Stützpilzes durch eine Ringschulter im Gehäusekörper gebildet, die am Ende des Druckraumabschnittes kleineren Durchmessers vorgesehen ist.

Bei einer praktischen Ausführungsform der Erfindung weist der Stützpilz eine Führungsstange auf, die eine exakt zentrische Axialbewegung des Stützpilzes sicherstellt.

Aufgrund der vorgesehenen hydraulischen Betätigung der Rollmembran weist der Stützpilz bzw. dessen Führungsstange keinerlei mechanische Verbindung mit dem Hydraulikkolben auf. Dies bedeutet, daß der Stützpilz lediglich durch die Rollmembran hin- und herbewegt wird. Der Stützpilz, der demgemäß von der Kinematik des Hydraulikkolbens unabhängig ist, erfüllt zwei Funktionen. Zum einen erlaubt er das Abrollen der Rollmembran, die beim Abrollen einen äußeren Abrollzylinder, gebildet durch die Wand des Druckraums, sowie einen inneren Abrollzylinder benötigt, der durch die Außenumfangsfläche des Stützpilzes gebildet ist. Zum anderen erfüllt der Stützpilz die Funktion der Abstützung der Rollmembran.

Insgesamt ist daher die erfindungsgemäße Ausgestaltung derart getroffen, daß in der hinteren Begrenzungslage der Rollmemban eine solche Gesamtkontur von Stützpilz einschließlich Druckraum gebildet ist, daß eine spaltfreie Fläche entstanden ist und damit die Rollmembran bei einer auftretenden Druckdifferenz nur an völlig glatte Flächen gedrückt wird und demgemäß nicht der Gefahr einer Beschädigung unterliegt.

Damit ist es durch die Erfindung möglich- geworden, bei Membranpumpen, die insbesondere für hohe Förderdrücke vorgesehen sind, hydraulisch angetriebene Rollmembranen einzusetzen, was eine erhebliche Durchmesserverringerung der Membranpumpe erlaubt. Der Durchmesser der Rollmembran kann hierbei in der Größenordnung des Durchmessers des Hydraulikkolbens liegen, so daß auch die erforderlichen Schraubenkräfte für die Membranpumpe sehr viel kleiner werden. So hat z. B. die Verringerung des Membrandurchmessers auf die Hälfte des vorherigen Durchmessers eine Reduzierung der Schraubenkräfte auf ein Viertel des vorherigen Kraftaufwandes zur Folge.

Die Erfindung wird im folgenden anhand der Zeichnung näher erläutert. Es zeigen :
Fig. 1 im Schnitt eine erfindungsgemäß ausgestaltete Membranpumpe mit der Rollmembran in der vorderen Begrenzungslage ;
Fig. 2 mit der Rollmembran in einer mittleren Lage und
Fig. 3 mit der Rollmembran in der hinteren Begrenzungslage.

Wie aus der Zeichnung ersichtlich, weist die dargestellte Membranpumpe ein Pumpengehäuse in Form eines durch einen Pumpendeckel 1 stirnseitig verschlossenen Gehäusekörpers 2 auf, in dem als hydraulischer Membranantrieb ein oszillierender Hydraulikkolben 3 arbeitet. Dieser ist in einer Bohrung 4 des Gehäusekörpers hin- und herverschiebbar und trennt einen Druckraum 5 von einem Hydraulikvorratsraum 6.

Zwischen dem Gehäusekörper 2 und dem Pumpendeckel 1 ist mit ihrem Umfangsrand fest eine Rollmembran 7 eingespannt, die in der aus der Zeichnung ersichtlichen Weise den Druckraum 5 von einem Förderraum 8 trennt. Der Druckraum 5 ist vollständig mit Hydraulikflüssigkeit gefüllt, so daß beim Hin- und Herverschieben des Hydraulikkolbens 3 auch die Rollmembran 7 in entsprechender Weise betätigt wird und im Sinne eines Saughubes bzw. Druckhubes auf den Förderraum 8 einwirkt.

Der Pumpendeckel 1 weist ein federbelastetes Saugventil 9 sowie ein federbelastetes Druckventil 10 auf. Diese Ventile 9,10 sind derart über einen Einlaßkanal 11 bzw. einen Auslaßkanal 12 mit dem Förderraum 8 verbunden, daß das Fördermedium bei dem nach rechts gemäß der Zeichnung erfolgenden Saughub des Rollmembran 7 in Richtung des Pfeiles A über das Saugventil 9 und den Einlaßkanal 11 in den Förderraum 8 angesaugt wird. Demgegenüber wird dann bei dem nach links gemäß der Zeichnung erfolgenden Druckhub der Rollmembran 7 das Fördermedium über den Auslaßkanal 12 und das Druckventil 10 in Richtung des Pfeils B dosiert aus dem Förderraum 8 herausgedrückt.

Innerhalb des Druckraumes 5 ist axial verschiebbar ein Stützpilz 13 angeordnet, der eine axial nach hinten in Richtung des Hydraulikkolbens 3 ragende Führungsstange 14 aufweist. Diese ist derart in einem mittig im Druckraum 5 angeordneten Auge 15 geführt, daß eine exakt zentrische Axialbewegung des Stützpilzes 13 gewährleistet ist.

Der Stützpilz 13 ist an seiner Stirnfläche mit dem zugeordneten Flächenabschnitt der Rollmembran 7 verbunden, so daß dadurch der Stützpilz 13 der Axialverschiebebewegung der Rollmembran 7 folgt.

Die für die Rollmembran 7 erforderliche Abrollfäche ist durch einen äußeren Abrollzylinder sowie einen inneren Abrollzylinder gebildet. Hierbei stellt die Umfangswand 16 des Druckraumes 5 den äußeren Abrollzylinder dar, während der innere Abrollzylinder durch die Außenumfangsfläche 17 des Stützpilzes 13 gebildet wird.

Wie ersichtlich, schließt an den eingentlichen Druckraum 5 axial nach hinten in Richtung des Hydraulikkolbens 3 ein Druckraumabschnitt 5' kleineren Durchmessers an, wobei zwischen den beiden Druckabschnitten 5, 5' eine Abstützschulter 18 für die Rollmembran 7 gebildet ist. Diese Abstützschulter 18 ist beim dargestellten Ausführungsbeispiel konkav ausgebildet und weist einen Krümmungsradius auf, der dem Krümmungsradius der Rollmembran 7 in deren Abrollbereich entspricht.

Der Durchmesser und die Tiefe des kleineren Druckraumabschnittes 5' sind derart gehalten, daß der Stützpilz 13 in der hinteren Begrenzungslage gemäß Fig. zum überwiegenden Teil in diesen kleineren Druckraumabschnitt 5' eingetaucht ist. Hierbei ragt das vordere Teil des Stützpilzes 13 lediglich derart weist aus dem kleineren Druckraumabschnitt 5' heraus, daß sich nur derjenige abgerundet ausgebildete Flächenabschnitt 19 des Stützpilzes 13, der den Übergang zwischen Stirnfläche und Außenumfangsfläche 17 des Stützpilzes 13 bildet, im größeren Druckraumabschnitt 5 befindet.

Hierdurch ist in der aus Fig. 3 ersichtlichen hinteren Begrenzungslage der Rollmembran 7 eine völlig spaltfreie Abstützfläche 16, 18, 19 (und gegebenenfalls 17) gebildet, die an die natürliche Verformungsgeometrie bzw. Abrollcharakteristik der Rollmembran 7 angepaßt ist. Diese spaltfreie Abstützfläche setzt sich beim dargestellten Ausführungsbeispiel aus dem äußeren Abrollzylinder, gebildet durch die Umfangswand 16 des Druckraumes 5, aus der Abstützschulter 18 und aus dem abgerundeten Flächenabschnitt 19 bzw. dem inneren Abrollzylinder 17 des Stützpilzes 13 einschließlich der Stützpilzstirnfläche zusammen.

Als Anschlag zur Begrenzung der hinteren Lage des Stützpilzes 13 ist eine Ringschulter 20 vorgesehen, die im Gehäusekörper 2 am axial hinteren Ende des Druckraumabschnittes 5' kleineren Durchmessers gebildet ist.

Wie ersichtlich, steht mit dem Hydraulikvorratsraum 6 ein kombiniertes Gasausschleus- und Druckbegrenzungsventil 21 in Verbindung, das seinerseits über einen Kanal 22 in den Druckraumabschnitt 5' kleineren Durchmessers mündet. Zu diesem Zweck sind in der Umfangswand 25 des Stützpilzes 13 radiale Strömungskanäle 26 vorgesehen. Diese sind derart angeordnet, daß sie in der hinteren Begrenzungslage der Rollmembran 7 bzw. des Stützpilzes 13 gemäß Fig. 3 vollständig in den Druckraumabschnitt 5' kleineren Durchmessers eingetaucht sind. Dadurch ist ebenfalls gewährleistet, daß in der hinteren Begrenzungslage der Rollmembran 7 eine vollständig spaltfreie Abstützfläche gebildet ist.

Weiterhin ist auch ein Schnüffelventil 23 vorgesehen, das den Hydraulikvorratsraum 6 über einen Kanal 24 mit dem Druckraumabschnitt 5' kleineren Durchmessers verbindet. Dadurch kann in der hinteren Begrenzungslage der Rollmembran 7, d. h. am Ende des Saughubes des Hydraulikkolbens 3, die erforderliche Leckergänzung aus dem Hydraulikvorratsraum über das Schnüffelventil 23 und den Kanal 24 erfolgen. Dieser Kanal 24 ist hierbei so angeordnet, daß die Verbindung zum Hydraulikvorratsraum 6 über eine Ringnut 27 und eine Bohrung 28 in der Stützpilzführungsstange 14 erst dann hergestellt wird, wenn der Stützpilz 13 die hintere Begrenzungslage erreicht hat, wie aus Fig.3 ersichtlich. Dadurch ist in der erwünschten Weise eine Leckergänzung des Druckraumes 5 nur in dieser Lage des Stützpilzes 13 möglich, was mit anderen Worten bedeutet, daß eine vorzeitige Leckergänzung nicht stattfinden kann.

## Patentansprüche

1. Membranpumpe mit einer als Rollmembran ausgebildeten Membran, die einen Förderraum (8) von einem flüssigkeitsgefüllten Druckraum (5) trennt und mit ihrem Umfangsrand fest zwischen einem Gehäusekörper sowie einem Pumpendeckel eingespannt ist, und mit einem oszillierenden Hydraulikkolben (3), der in einer Bohrung (4) des Gehäusekörpers zwischen dem Druckraum (5) und einem Hydraulikvorratsraum (6) zur Membranbetätigung verschiebbar ist, wobei die Rollmembran sich abwechselnd auf einem durch die Wand des Druckraums gebildeten äußeren Abrollzylinder (16) und einem inneren Abrollzylinder (17) ab- bzw. aufrollt, der durch die Umfangsfläche eines axial im Druckraum verschiebbaren Stützkolbens (13) für die Rollmembran gebildet ist, dessen Stirnfläche mit dem zugeordneten Flächenabschnitt der Rollmembran verbunden ist, dadurch gekennzeichnet, daß der innere Abrollzylinder (17) des als Stützpilz (13) ausgebildeten Stützkolbens in der hinteren Begrenzungslage der Rollmembran (7) über eine Abstützschulter (18) in den äußeren Abrollzylinder (16) übergeht, die zusammen mit den beiden Abrollzylindern (17, 16) zur vollständig mechanischen Abstützung der Rollmembran (7) eine spaltfreie, an die natürliche Verformungs- und Abrollgeometrie der Rollmembran (7) angepaßte Abstützfläche (16, 18, 17, 19) bildet.

2. Membranpumpe nach Anspruch 1, dadurch gekennzeichnet, daß der Stützpilz (13) in der hinteren Begrenzungslage der Rollmembran (7) wenigstens teilweise in einen Druckraumabschnitt (5') kleineren Durchmessers eingetaucht ist, der sich an den den äußeren Abrollzylinder (16) bildenden Druckraumabschnitt (5) größeren Durchmessers unter Bildung der Abstützschulter (18) für die Rollmembran (7) anschließt.

3. Membranpumpe nach Anspruch 1 oder 2, dadurch gekennzeichnet, daß die im Druckraum (5) vorgesehene Abstützschulter (18) konkav ausgebildet ist und einen Krümmungsradius aufweist, der dem Krümmungsradius der Rollmembran (7) in deren Abrollbereich entspricht.

4. Membranpumpe nach Anspruch 1 oder 2. dadurch gekennzeichnet, daß radial verlaufende Strömungskanäle (26) in der Umfangswand (25) des Stützpilzes (13) so angeordnet sind, daß sie in der hinteren Begrenzungslage der Rollmembran (7) vollständig in den Druckraumabschnitt (5') kleineren Durchmessers eingetaucht sind.

5. Membranpumpe nach einem der Ansprüche 1 bis 4, dadurch gekennzeichnet, daß der Anschlag zur Begrenzung der hinteren Lage des Stützpilzes (13) durch eine Ringschulter (20) im Gehäusekörper (2) gebildet ist.

6. Membranpumpe nach einem der Ansprüche 1 bis 5, dadurch gekennzeichnet, daß der Stützpilz (13) eine Führungsstange (14) aufweist, die eine exakt zentrische Axialbewegung des Stützpilzes (13) sicherstellt.

## Claims

1. A diaphragm pump having a diaphragm formed as a rolling membrane, which separates a delivery chamber (8) from a fluid-filled pressure chamber (5) and which is fixed with its peripheral edge firmly held between a housing member and a pump cover, and having an oscillating hydraulic piston (3), which is movable in a bore (4) of the housing member between the pressure chamber (5) and an hydraulic storage chamber (6) for operation of the diaphragm, wherein the rolling membrane rolls alternately up or down on an outer rolling cylinder (16), formed by the wall of the pressure chamber, and an inner rolling cylinder (17) which is formed by the peripheral surface of a support piston (13) for the rolling membrane which is axially movable in the pressure chamber and whose face is connected to the adjoining surface sections of the rolling membrane, characterised in that the inner rolling cylinder (17) of the support piston, which is formed as a support mushroom (13), in the rearmost position of the rolling membrane (7) merges into the outer rolling cylinder (16) by way of a support shoulder (18) which, together with the two rolling cylinders (17, 16), forms a continuous support surface (16, 18, 17, 19) for the complete mechanical support of the rolling membrane (7) which is adapted to the natural deformation and rolling geometry of the rolling membrane (7).

2. A diaphragm pump according to claim 1, characterised in that in the rearmost position of the rolling membrane (7) the support mushroom (13) is at least partially received in a pressure chamber portion (5') of smaller diameter which is attached to the pressure chamber portion (5) forming the outer rolling cylinder (16) of larger diameter and defines therewith the support shoulder (18) for the rolling membrane (7).

3. A diaphragm pump according to claim 1 or 2, characterised in that the support shoulder (18) provided in the pressure chamber (5) is concave and has a radius of curvature which corresponds to the radius of curvature of the rolling membrane (7) in its rolling area.

4. A diaphragm pump according to claim 1 or 2, characterised in that radial fluid channels (26) are so arranged in the peripheral wall (25) of the support mushroom (13) that in the rearmost position of the rolling membrane (7) they are completely received in the pressure chamber portion (5') of smaller diameter.

5. A diaphragm pump according to any of claims 1 to 4, characterised in that a stop for limiting the rear position of the support mushroom (13) is formed by an annular shoulder (20) in the housing member (2).

6. A diaphragm pump according to any of claims 1 to 5, characterised in that the support mushroom (13) has a guide rod (14) which ensures an exact concentric axial movement of the support mushroom (13).

## Revendications

1. Pompe à membrane comportant une membrane qui est conçue sous forme de membrane déroulante, qui sépare une chambre de refoulement (8) d'avec une chambre de pression (5) remplie de liquide et qui est rigidement bridée entre un corps de carter et un couvercle de pompe, et comportant aussi un piston hydraulique oscillant (3) qui, pour manoeuvrer la membrane, peut coulisser dans un alésage (4) du corps de carter, entre la chambre de pression (5) et une chambre réservoir hydraulique (6), étant précisé que la membrane déroulante se déroule et s'enroule alternativement sur un cylindre extérieur de déroulement (16), formé par la paroi de la chambre de pression, et sur un cylindre intérieur de déroulement (17) qui est formé par la surface périphérique d'un piston d'appui (13), coulissant dans la chambre de pression, pour la membrane déroulante et dont la surface frontale est réunie à la portion plate correspondante de la membrane déroulante, caractérisée en ce que le cylindre intérieur de déroulement (17) du piston d'appui conçu comme champignon d'appui (13) se transforme, dans la position limite arrière de la membrane déroulante (7), en le cylindre extérieur de déroulement (16), en passant par un épaulement d'appui (18) qui, avec les deux cylindres de déroulement (17,16), forme, pour l'appui mécanique complet de la membrane déroulante (7), une surface d'appui (16, 18,17,19) sans discontinuité, adaptée aux caractéristiques géométriques naturelles de déformation et de déroulement de la membrane déroulante (7).

2. Pompe à membrane selon la revendication 1, caractérisée en ce que, dans la position limite arrière de la membrane déroulante (7), le champignon d'appui (13) plonge, au moins partiellement, dans une portion (5') de plus petit diamètre de la chambre de pression qui se raccorde à la portion (5) de plus grand diamètre de la chambre de pression, formant le cylindre extérieur de déroulement (16), avec formation de l'épaulement d'appui (18) pour la membrane déroulante (7).

3. Pompe à membrane selon la revendication 1 ou 2, caractérisée en ce que l'épaulement d'appui (18) prévu dans la chambre de pression (5) a une forme concave et présente un rayon de courbure qui correspond au rayon de courbure de la membrane déroulante (7) dans sa zone de déroulement.

4. Pompe à membrane selon la revendication 1 ou 2, caractérisée en ce que des canaux d'écoulement (26), dirigés radialement, sont disposés dans la paroi périphérique (25) du champignon d'appui (13) de façon telle que, dans la position limite arrière de la membrane déroulante (7), ils sont entièrement immergés dans la portion (5') de plus petit diamètre de la chambre de pression.

5. Pompe à membrane selon l'une des revendications 1 à 4, caractérisé en ce que la butée de limitation de la position arrière du champignon d'appui (13) est formée par un épaulement annulaire (20) prévu dans le corps (2) du carter.

6. Pompe à membrane selon l'une des revendications 1 à 5, caractérisée en ce que le champignon d'appui (13) présente une tige de guidage (14) qui garantit un mouvement axial exactement centré du champignon d'appui (13).
